# EUROPÄISCHE PATENTSCHRIFT

(11) **EP 1 922 486 B1**
(45) Veröffentlichungstag und Bekanntmachung des Hinweises auf die Patenterteilung: **03.08.2016**
(21) Anmeldenummer: 06777064.4
(22) Anmeldetag: 25.08.2006
(51) Int. Cl.: F04B 39/14, F04B 39/00

(54) **VERFAHREN ZUR MONTAGE EINES KURBELTRIEBS UND KOLBENVERDICHTER**
METHOD FOR ASSEMBLING A CRANKSHAFT DRIVE AND PISTON COMPRESSOR
PROCEDE POUR LE MONTAGE D'UN EMBIELLAGE ET COMPRESSEUR A PISTON

(30) Priorität: 26.08.2005 DE 102005040496
(43) Veröffentlichungstag der Anmeldung: 21.05.2008
(73) Patentinhaber: KNORR-BREMSE Systeme für Schienenfahrzeuge GmbH, 80809 München (DE)
(72) Erfinder: HARTL, Michael, 82008 Unterhaching (DE)
(74) Vertreter: Mattusch, Gundula
(86) Internationale Anmeldenummer: PCT/EP2006/008339
(87) Internationale Veröffentlichungsnummer: WO 2007/022987

(56) Entgegenhaltungen:
- CH-A- 381 256
- US-A- 3 906 603
- US-A- 5 237 892
- US-A1- 2003 140 780

## Beschreibung

Die vorliegende Erfindung betrifft ein Verfahren zur Montage eines Kurbeltriebs eines Kolbenverdichters.

Kolbenverdichter der hier interessierenden Art sind gewöhnlich mit einer Antriebseinheit - meist einem Elektromotor - gekoppelt, um über die hiermit erzeugte Drehbewegung mittels Kurbeltrieb und einem eine oszillierende lineare Bewegung ausführenden Kolben Luft zu komprimieren. Der aus dem Kolbenverdichter mit Antriebseinheit gebildete Kolbenkompressor wird beispielsweise im Fahrzeugbereich zur Erzeugung von Druckluft eingesetzt, die zum Betrieb von fahrzeugspezifischen Druckmittelaggregaten - wie Bremsen oder dergleichen - benötigt wird.

Aus der DE 101 09 514 C 1 der Anmelderin geht ein gattungsgemäßer Kolbenverdichter hervor. Das hier nach Art eines trockenlaufenden Kolbenverdichters ausgebildete Aggregat weist eine in einem Kurbelgehäuse drehbar gelagerte Kurbel auf, die über ein kurbelwellenseitiges Wälzlager mit dem Pleuelkopf des Pleuels in Verbindung steht. Am gegenüberliegenden Pleuelauge des Pleuels ist ein Kolben mittels Kolbenbolzen schwenkbar am Pleuel gelagert. Insgesamt bildet diese Anordnung den Kurbeltrieb. Der Kolben ist axial bewegbar innerhalb eines ihn umgebenden Zylinders untergebracht. Der Zylinder ist im Bereich einer Zylinderöffnung des Kurbelgehäuses hieran durch Schraubbolzen befestigt. An dem der Zylinderöffnung gegenüberliegenden Ende des Zylinders ist dieser mit einem Zylinderkopf verschlossen. Der Zylinderkopf enthält Ein- und Auslassventile zum Ansaugen bzw. Ausstoßen der komprimierten Luft.

Wie allgemein bekannt ist, wird zur Montage des Kurbeltriebs, d.h. zur Montage des mindestens einen Pleuels auf der Kurbelwelle, entweder das Kurbelgehäuse geteilt ausgeführt, damit die vormontierte Baueinheit Kurbelwelle mit Pleuel hierin eingesetzt werden kann; zum Anderen ist es auch möglich - wie beim vorstehend zitierten Stand der Technik - das Pleuel im Bereich des Pleuelkopfes zu teilen, so dass nach Einsetzen der Kurbelwelle in ein dann einstückiges, d.h. geschlossenes Kurbelgehäuse, die Montage des Pleuels an der Kurbelwelle erfolgen kann. Diese Montage erfolgt meist unter Zuhilfenahme von Schrauben. Da beide bekannte, alternative Montageverfahren des Standes der Technik voraussetzen, dass das Kurbelgehäuse oder das Pleuel geteilt ausgeführt werden, ist ein entsprechend hoher fertigungstechnischer Aufwand durch Fräsen von Anlageflächen des Kurbelgehäuses bzw. der Verbindungsstelle am Pleuelkopf erforderlich. Des Weiteren sind für die Schraubverbindungen entsprechende Gewindebohnmgen anzufertigen und zusätzliche Bauteile, wie Dichtungen und Schrauben sind notwendig.

Aus der CH381256 ist weiter ein Verfahren bekannt wobei eine Kurbelwelle direkt in dem Antriebsbereich eines Verdichterkolbens eingefädelt wird.

Es ist daher die Aufgabe der vorliegenden Erfindung, den fertigungstechnischen Aufwand zu minimieren und eine vereinfachte Montage eines Kurbeltriebs für einen Kolbenverdichter zu ermöglichen.

Die Aufgabe wird mit einem erfindungsgemäß ausgebildeten Kolbenverdichter gemäß Anspruch 1 gelöst.

Die Erfindung schließt die verfahrenstechnische Lehre ein, dass zur Montage eines Kurbeltriebs, umfassend eine Kurbelwelle und mindestens ein Pleuel in ein Kurbelgehäuse folgende Verfahrensschritte ausgeführt werden:
- ein einstückiges Pleuel wird durch eine Zylinderöffnung des einstückigen Kurbelgehäuses eingeführt,
- eine Kurbelwelle wird durch eine Kurbelwellenlageröffnung des einstückigen Kurbelgehäuses eingeführt,
- die Kurbelwelle wird mit dem im Innenraum des Kurbelgehäuses liegenden Endes in eine Öffnung des Pleuelkopfes eingefädelt,
- bis sich das Pleuel in der montierten Position relativ zur Kurbelwelle befindet und hierbei mit dem Pleuellagersitz der Kurbelwelle eine Pressverbindung bildet.

Der Vorteil der erfindungsgemäßen Lösung liegt insbesondere darin, dass eine Teilung von Kurbelgehäuse und/oder Pleuel zur Montage des Kurbeltriebs völlig entfallen kann. Zum erfindungsgemäßen Einfädeln des Endes der Kurbelwelle in die Öffnung des Pleuelkopfes im Innenraum des Kurbelgehäuses sind die Zylinderöffnung sowie die Kurbelwellenlageröffnung entsprechend zu dimensionieren. Die Kurbelwellenlageröffnung ist vorgesehen zum Einsetzen der Kurbelwellenlager. Bei der Gestaltung der Kurbelwelle ist das Erfordernis der Einfädelmontage natürlich zu beachten. Durch die Einsparung eines geteilten Kurbelgehäuses und/oder eines geteilten Pleuels nimmt der erfindungsgemäße Kolbenverdichter insgesamt weniger Bauraum ein, da weniger Material für Gewindebohrungen im Kurbelgehäuse erforderlich ist. Im Übrigen ist es einerlei, ob zuerst die Kurbelwelle durch die Kurbelwellenöffnung in den Innenraum des Kurbelgehäuses eingeführt wird oder das Pleuel durch die Zylinderöffnung.

Gemäß einer weiteren, die Erfindung verbessernden Maßnahme ist vorgesehen, dass ein zwischen Pleuellagersitz der Kurbelwelle und Pleuelkopf des Pleuels vorgesehenes Hubzapfenlager auf der Kurbelwelle oder am Pleuel vormontiert wird, ehe Kurbelwelle und Pleuel in den Innenraum des Kurbelgehäuses eingeführt werden. Insbesondere wenn der Kolbenverdichter als trockenlaufender Verdichter ausgebildet ist, kann das Hubzapfenlager als dauergeschmiertes Wälzlager ausgebildet sein. Eine besonders einfache Montage ergibt sich, wenn das Hubzapfenlager zuerst am Pleuel montiert wird, ehe das Pleuel samt Hubzapfenlager über den Lagerinnenring des Hubzapfenlagers auf die Kurbelwelle montiert wird. Je nach den herrschenden Platzverhältnissen im Innenraum des Kurbelgehäuses kann jedoch auch die andere alternative Variante sinnvoll sein.

In vielen Fällen - insbesondere bei einzylindrigen Kolbenverdichtern - sind dynamische Ausgleichsgewichte an der Kurbelwelle vorgesehen, welche die Schwingneigung des Kurbeltriebs während der Arbeit vermindern. Derartige Gegengewichte würden jedoch das erfindungsgemäße Einfädeln des Pleuels auf die Kurbelwelle behindern. Daher wird vorgeschlagen, dass Ausgleichsgewichte - falls erforderlich - lösbar an der Kurbelwelle befestigt sind und vorzugsweise durch Anschrauben hieran fixiert werden können.

Vorzugsweise wird das einstückige Kurbelgehäuse durch Urformen hergestellt. Es kann aus Grauguss oder Aluminiumlegierungen bestehen. Durch die Herstellung durch Urformen, insbesondere Gießen - und die minimale spanende Nachbearbeitung, welche im Hinblick auf die erfindungsgemäße Lösung erforderlich ist, lässt sich das Kurbelgehäuse in besonders einfacher Weise herstellen.

Weitere, die Erfindung verbessernde Maßnahmen werden nachstehend gemeinsam mit der Beschreibung eines bevorzugten Ausführungsbeispiels der Erfindung anhand der Figuren näher dargestellt. Es zeigt:
- Fig.1: einen Längsschnitt durch einen einzylindrigen Kolbenverdichter,
- Fig.2: eine Prinzipdarstellung eines Verfahrens zur Montage des Kurbeltriebs zu Beginn und
- Fig.3: eine Prinzipdarstellung eines Verfahrens zur Montage des Kurbeltriebs zum Ende.

Der in Fig.1 dargestellte trockenlaufende Kolbenverdichter besteht im Wesentlichen aus einem ungeteilten Kurbelgehäuse 1, an dessen Zylinderöffnung 2 ein Zylinder 3 für einen hierin axial geführten Kolben 4 angebracht ist. Der Zylinder 4 ist mit einer Zylinderkopf 5 verschlossen. Innerhalb des Kurbelgehäuses 1 ist eine Kurbelwelle 6 drehend gelagert angeordnet. Die Kurbelwelle 6 wirkt über ein nach Art eines dauergeschmierten Wälzlagers ausgebildetes Hubzapfenlager 7 zur Bildung eines Kurbeltriebes mit einem einstückigen, ungeteilten Pleuel 8 über dessen Pleuelkopf 9 zusammen. Des Weiteren trägt die Kurbelwelle 6 hieran angeschraubte dynamische Ausgleichsgewichte 10.

Nach Fig.2, welche eine schematische Längsansicht des vorstehend beschriebenen Kolbenverdichters darstellt, wird zur Montage des Kurbeltriebs das einstückige Pleuel 8 zunächst durch die Zylinderöffnung 2 des ebenfalls einstückigen Kurbelgehäuses 1 eingeführt. Danach wird die Kurbelwelle 6 derart durch eine Kurbelwellenlageröffnung 11 des Kurbelgehäuse 1 in den Innenraum eingeführt, dass das innenliegende Ende der Kurbelwelle 6 innerhalb des Kurbelgehäuses 1 in die Öffnung des Pleuelkopfes 9 des Pleuels 8 einfädelbar ist. Zu diesem Zwecke ist die Kurbelwelle 6 derart geformt, dass sich die Öffnung des Pleuelkopfes 9, welche bereits mit dem - hier nicht weiter dargestellten - Hupzapfenlager vormontiert ist, bis zum Pleuellagersitz der Kurbelwelle 6 einfädeln lässt.

Gemäß Fig.3 befindet sich das Pleuel 8 in der fertigmontierten Position relativ zur Kurbelwelle 6, wobei das Pleuel 8 über das Kurbelzapfenlager mit der Kurbelwelle 6 eine Pressverbindung bildet. Diese Pressverbindung wird durch entsprechende Passungsmaße der zu verbindenden Bauteile realisiert. Zur Erleichterung der Montage kann das Pleuel 8 erwärmt werden, so dass es sich vorübergehend ausdehnt; weiterhin kann die Kurbelwelle 6 auch abgekühlt werden, so dass sich das Material während der Montage entsprechend geringfügig zusammenzieht.

Die Erfindung beschränkt sich nicht auf das vorstehend beschriebene Ausführungsbeispiel. Es sind vielmehr auch Abwandlungen hiervon denkbar, welche vom Schutzbereich der nachfolgenden Ansprüche umfasst sind. So ist es beispielsweise auch möglich, dass mit dem erfindungsgemäßen Verfahren zur Montage des Kurbeltriebs auch ein zweizylindriger Kolbenverdichter montiert werden kann, so dass hierfür ebenfalls ungeteilte Pleuel sowie ein ungeteiltes Kurbelgehäuse eingesetzt werden kann. Falls bei der Lagerung der Kurbelwelle des zweizylindrigen Kurbelverdichters ein Zwischenlager zur Anwendung kommt, welches zwischen den beiden Kurbeltrieben auf der Kurbelwelle platziert ist, kann sich das Zwischenlager beim Einpressen an einer Zwischenwand des Kurbelgehäuses abstützen.

### Bezugszeichenliste

- **1**: Kurbelgehäuse, ungeteilt
- **2**: Zylinderöffnung
- **3**: Zylinder
- **4**: Kolben
- **5**: Zylinderkopf
- **6**: Kurbelwelle
- **7**: Kurbelzapfenlager
- **8**: Pleuel, ungeteilt
- **9**: Pleuelkopf
- **10**: Ausgleichsgewicht
- **11**: Kurbelwellenlageröffnung

## Patentansprüche

1. Kolbenverdichter, mit einer Kurbelwelle (6) und mindestens einem hiermit nach Art eines Kurbeltriebs zusammenwirkenden Pleuel (8) mit kurbelwellenseitigem Pleuelkopf (9), die in einem Kurbelgehäuse (1) angeordnet sind, wobei sowohl das Kurbelgehäuse (1) als auch das mindestens eine Pleuel (8) ungeteilt ausgeführt sind, um eine Montage des mindestens einen Pleuels (8) auf der einzigen Kurbelwelle (6) durch Einfädeln im Innenraum des Kurbelgehäuses (1) zu ermöglichen, **dadurch gekennzeichnet, dass** zur Einführung des Pleuels (8) eine Zylinderöffnung (2) zum Anbau eines separaten Zylinders (3) vorgesehen ist, und dass zum Einführen der Kurbelwelle (6) eine Kurbelwellenlageröffnung (11) zum Pleuels (8) eine Zylinderöffnung (2) zum Anbau eines separaten Zylinders (3) vorgesehen ist, Einsetzen eines Kurbelwellenlagers vorgesehen ist, wobei Zylinderöffnung (2) und Kurbelwellenlageröffnung (11) derart groß bemessen sind, dass sich Pleuel (8) und Kurbelwelle (6) schräg in das Kurbelgehäuse (1) einführen lassen.

2. Kolbenverdichter nach Anspruch 1, **dadurch gekennzeichnet, dass** die Kurbelwelle (6) derart geformt ist, dass ein Hubzapfenlager (7) des mindestens einen Pleuels (8) von zumindest einem Ende der Kurbelwelle (6) her auf deren Pleuellagersitz auffädelbar ist.

3. Kolbenverdichter nach Anspruch 1 oder 2, **dadurch gekennzeichnet, dass** genau ein Pleuel (8) und eine Kurbelwelle (6) zur Bildung eines Einzylinders vorgesehen sind.

4. Kolbenverdichter nach Anspruch 1 oder 2, **dadurch gekennzeichnet, dass** genau zwei Pleuel und eine Kurbelwelle zur Bildung eines Zweizylinders vorgesehen sind.

5. Kolbenverdichter nach Anspruch 1, **dadurch gekennzeichnet, dass** das einstückige Kurbelgehäuse (1) durch Urformen hergestellt ist und aus Grauguss oder einer Aluminiumlegierung besteht.

## Claims

1. Piston compressor, comprising a crankshaft (6) and at least one connecting rod (8) with a crankshaft-side connecting rod head (9), which are located in a crankcase (1), wherein both the crankcase (1) and the at least one connecting rod (8) are of an undivided design to facilitate a mounting of the at least one connecting rod (8) on the single crankshaft (6) by threading in the interior of the crankcase (1), **characterised in that** a cylinder opening (2) for fitting a separate cylinder (3) is provided for the insertion of the connecting rod (8), and **in that** a crankshaft bearing opening (11) is provided for the insertion of the crankshaft (6) and the installation of a crankshaft bearing, the cylinder opening (2) and the crankshaft bearing opening (11) being dimensioned such that the connecting rod (8) and the crankshaft (6) can be inserted into the crankcase (1) obliquely.

2. Piston compressor according to claim 1, **characterised in that** the crankshaft (6) is designed such that a stroke pin bearing (7) of the at least one connecting rod (8) can be threaded onto its connecting rod bearing seat from at least one end of the crankshaft (6).

3. Piston compressor according to claim 1 or 2, **characterised in that** precisely one connecting rod (8) and one crankshaft (6) are provided for forming a single cylinder.

4. Piston compressor according to claim 1 or 2, **characterised in that** precisely two connecting rods and one crankshaft are provided for forming a twin cylinder.

5. Piston compressor according to claim 1, **characterised in that** the single-piece crankcase (1) is produced by means of primary shaping and is composed of grey cast iron or an aluminium alloy.

## Revendications

1. Compresseur à piston ayant un arbre (6) à manivelle et au moins une bielle (8), coopérant avec lui à la façon d'un entraînement à manivelle et ayant une tête (9) de bielle du côté de l'arbre de manivelle, qui sont montés dans un carter (1) de manivelle, tant le carter (1) de manivelle que la au moins une bielle (8) étant réalisés en une pièce pour rendre possible un montage de la au moins une bielle (8) sur l'arbre (6) de manivelle unique par enfilage à l'intérieur du carter (1) de manivelle, **caractérisé en ce que**, pour l'introduction de la bielle (8), une ouverture (2) pour un cylindre est prévue pour l'adjonction d'un cylindre (3) distinct et **en ce que**, pour l'introduction de l'arbre (6) de manivelle, une ouverture (11) pour un palier d'arbre de manivelle est prévue pour l'introduction d'un palier d'arbre de manivelle, l'ouverture (2) pour un cylindre et l'ouverture (11) pour un palier d'arbre de manivelle étant si grandes que la bielle (8) et l'arbre (6) de manivelle peuvent être introduits en étant inclinés dans le carter (1) de manivelle.

2. Compresseur à piston suivant la revendication 1, **caractérisé en ce que** l'arbre (6) de manivelle est conformé de manière à pouvoir enfiler un palier (7) à tourillon de course de la au moins une bielle (8) par au moins une extrémité de l'arbre (6) de manivelle sur son siège de palier de manivelle.

3. Compresseur à piston suivant la revendication 1 ou 2, **caractérisé en ce qu'**il est prévu exactement une bielle (8) et un arbre (6) de manivelle pour la formation d'un monocylindre.

4. Compresseur à piston suivant la revendication 1 ou 2, **caractérisé en ce qu'**il est prévu exactement deux bielles et un arbre de manivelle pour la formation d'un bicylindre.

5. Compresseur à piston suivant la revendication 1, **caractérisé en ce que** le carter (1) de manivelle d'une seule pièce est fabriqué par déformation d'origine et est en fonte grise ou en un alliage d'aluminium.
